# FASCICULE DE BREVET EUROPEEN

(11) **EP 0 000 600 B1**
(45) Date de publication et mention de la délivrance du brevet: **03.09.1980**
(21) Numéro de dépôt: 78200089.7
(22) Date de dépôt: 10.07.1978
(51) Int. Cl.: B67B 7/28, B65D 25/38

(54) **Verseur porte-boîte**
Ausgiessbehälterhalter
Receptacle holder and dispenser

(30) Priorité: 18.07.1977 BE 179412; 03.08.1977 FR 7723868
(43) Date de publication de la demande: 07.02.1979
(73) Titulaire: Société Anonyme Compagnie Générale Belge des Isolants (COGEBI), B-1050 Bruxelles (BE)
(72) Inventeur: Mormont, Daniel, B-1090 Bruxelles (BE)
(74) Mandataire: Bossard, Franz

## Description

Il existe déjà des verseurs, porte-boîte comprenant une partie support pour une boîte contenant un liquide, et une partie chapeau équipée d'un éperon verseur agencé pour percer le cauvercle d'une boîte de liquide maintenue sur la partie support. Ainsi, dans le brevet US 2125002 est décrit un tel verseur dont la partie support comprend une base adaptée pour recevoir le fond d'une boîte de liquide et un montant unique, solidaire de la base auquel est fixée, de manière mobile téléscopique, la partie chapeau. Dans le brevet US 2069984 la partie support comprend aussi une base adaptée pour recevoir le fond d'une boîte de liquide et un montant unique, solidaire de la base auquel est fixé, de manière pivotante, la partie chapeau. Ces verseurs porte-boîte connus sont adaptés spécialement à des boîte en tôle dont la résistance à l'écrasement est très grande.

L'invention a pour but un verseur porte-boîte destiné spécialement à recevoir des boîtes en carton paraffiné et vise à obtenir plusieurs qualités, notamment construction simple, laissant visible la boîte contenant la boisson afin de pouvoir l'identifier à tout moment et grande facilité pour le maintenir propre à tout instant.

Le verseur porte-boîte suivant l'invention est caractérisé en ce que la base d'une part et la partie chapeau d'autre part présentent chacun un logement profond pour recevoir et entourer d'une part le fond de la boîte et d'autre part la partie supérieure de la boîte. Ceci permet d'augmenter la résistance aux déformations, notamment de boîtes en carton paraffiné ou autres matières relativement souples, pour lesquelles l'augmentation de cette résistance est particulièrement utile lors du perçage au moyen de l'éperon verseur.

Un exemple d'une forme d'exécution de l'invention est décrit ci-dessous en se référant au dessin annexé. La figure 1 du dessin est une vue en perspective d'un verseur, porte-boîte. Les figures 2 et 3 sont des vues de variantes de détails, également en perspective.

Le verseur, porte-boîte représenté à la figure 1 est destiné à recevoir des boîtes en carton paraffiné de forme parallélépipédique, rectangle, par exemple de boîtes standardisées de lait, de jus de fruit, de cacao, d'une contenance d'un litre. L'invention n'est cependant pas limitée, ni à une dimension, ni à une forme particulière de boîtes, ni à une matière dont sont fabriquées les boîtes. Elle est applicable aussi à des boîtes de conserves cylindriques et même à des bouteilles à large goulot fermées par un couvercle plat.

Une base 1 de forme parallélépipédique rectangle présente un logement 2 profond pour le fond d'une boîte en carton paraffiné ou plastifiée, non représentée. Un montant unique 3 est solidaire de la base 1 et disposé à une distance (d) d'au moins l'epaisseur d'un pouce du bord du logement 2. Grâce à cette disposition, le montant 3 peut servir de manche ou anse. Dans ce but aussi, l'épaisseur du montant 3 est de l'ordre de grandeur de l'épaisseur d'un pouce. Une partie chapeau 4 est constituée par un parallélépipède rectangle creux, le creux étant ouvert vers le bas pour recevoir la partie supérieure de la boîte, non représentée. A l'intérieur du parallélépipède creux de lar partie chapeau 4 est monté un éperon verseur 5 percé de trous d'écoulement 6. Un autre éperon conique 7 est prévu muni de moyens de mise à l'air, par exemple de trous 16. Le parallélépipède rectangle 4 est échancré pour embrasser l'extrémité supérieure du montant 3 auquel il est fixé au moyen d'un axe de pivotement 8.

Le verseur porte-boîte selon la figure 1 est utilisé comme suite: une boîte de dimension standard est posée dans le logement 2 de la base 1, la partie chapeau 4 étant pivotée vers le haut. En abaissant la patie chapeau sur le dessus de la boîte les éperons 5 et 7 viennent en contact avec le couvercle de la boîte et grâce à une pression, ou un léger coup de poing, percent ce couvercle. Grâce à la grande profondeur des creux ou logement dans les parties support 2 ou chapeau 4, cette pression ou ce coup de poing ne risquent pas de déformer la boîte, même si elle est en carton paraffiné, puisque les bords de ces creux ou logement la protègent contre de telles déformations. L'éperon 5 possède une partie cylindrique qui reste sertie de manière étanche dans le couvercle de la boîte. L'éperon 7 perce un trou et effectue un léger retrait dès que la 'pression sur la partie chapeau relâche. De ce fait une entrée d'air est ménagée grâce au trou fait par l'éperon 7. En inclinant le verseur, le liquide _{.}de la boîte s'échappe par les trous d'écoulement de l'éperon 5 et une ouverture 9 dans la partie supérieure du chapeau. Une arête saillante 10 évite que des gouttes coulent le long des parois de la partie chapeau 4. La hauteur des bords verticaux de la partie 4 est environ égale à la hauteur des éperons 5 et 7, afin d'assurer un guidage de ces derniers par rapport aux parois latérales de la boîte lors du perçage du couvercle.

Si les éperons 5 et 7 doivent percer des couvercles en fer blanc comme c'est le cas pour les boîtes de conserves, ils peuvent être garnis de pointes en acier.

Les éperons 5 et 7 dans la partie chapeau 4 occupent des emplacements pour percer le couvercle de la boîte chacun à proximité d'un coin où la boîte offre une résistance excellente à une pression, sans s'affaisser.

Afin d'éviter que de l'eau de condensation ne coule le long des parois de la boîte dans le fond du logement 2 et s'y accumule, au moins un trou peut être prévu dans ce fond, notamment des trous 11 aux quatre coins, ce qui facilite en même temps le nettoyage.

La partie chapeau 4 peut être fixée au montant 3 de manière amovible, par exemple au moyen de tétons 12 coupés par un plan parallèle à leur axe et enfilés dans des boutonnières 13 appropriées, comme cela est montré à la figure 3. Sur cette figure, un coin de la partie chapeau dressée verticalement vers le haut est montré avant l'introduction des tétons 12 dans les boutonnières 13.

I a partie chapeau peut être recouverte d'un écran coulissant 14 permettant d'obturer l'ouverture 9. Comme montré à la figure 2, l'ouverture 9 peut communiquer avec un canal 15 menant vers un bec verseur 17. Ce canal 15 peut être fermé par l'écran coulissant 14, et pour une autre position de l'écran coulissant 14, le bec verseur 17 peut être fermé également. L'écran coulissant 14 peut être retiré complètement lors due lavage du verseur porte-boîte.

Lorsque la partie chapeau 4 est amovible, des moyens de fixation peuvent être prévus non seulement à l'extrémité supérieure du montant 3, mais à plusieurs hauteurs le long du montant, notamment à mi-hauteur, afin de permettre l'adaptation d'un même verseur, porte-boîte par exemple à des boîtes d'un litre et des boîte d'un demi-litre. Comme moyen de fixation on peut notamment prévoir des boutonnières suivant la figure 3.

## Revendications

1. Verseur, porte-boîte comprenant une partie support pour une boîte contenant un liquide et une partie chapeau (4) équipée d'un éperon verseur (5) agencé pour percer le couvercle d'une boîte de liquide maintenue dans la partie support, la partie support étant constituée d'une base (1) adaptée pour recevoir le fond d'une boîte de liquide et d'un montant (3) unique solidaire de la base (1) auquel est fixée la partie chapeau (4), caractérisé en ce que la base (1) d'une part et la partie chapeau (4) d'autre part présentent chacune un logement (2) profound pour recevoir et entourer d'une part le fond de la boîte et d'autre part la partie supérieure de la boîte.

2. Verseur, porte-boîte suivant la revendication 1, caractérisé en ce que le montant unique (3) est disposé à une distance environ de l'épaisseur d'un pouce du bord du logement (2) de la base (1).

3. Verseur, porte-boîte suivant une des revendications précédentes, caractérisé en ce que le montant (3) présente une épaisseur de l'ordre de grandeur de l'épaisseur d'un pouce.

4. Verseur, porte-boîte suivant une des revendications précedentes, caracterisé en ce que le fond du logement (2) de la base (1) comprend au moins un trou (11).

5. Verseur, porte-boîte suivant une des revendications précédents, caractérisé en ce que la partie chapeau (4) comprend un écran (14) coulisant.

6. Verseur, porte-boîte suivant une des revendications précédentes, caractérise en ce que la partie chapeau (4) comprend une arête saillante (10) du côté où normalement s'écoule le liquide lors du versement.

7. Verseur, porte-boîte suivant la revendication 5, caractérise en ce que la partie chapeau (4) comprend un canal d'écoulement (15) qui peut être recouvert par l'écran (14).

8. Verseur, porte-boîte suivant la revendication 7, caractérisé en ce que le canal d'écoute- ment (15) communique avec un bec verseur. (17) obturable par l'écran (14).

9. Verseur, porte-boîte suivant une des revendication 1 to 8, caractérisé en ce que des moyens de fixation (13) de la partie chapeau (4) au montant (3) sont prévus à plusieurs hauteurs sur le montant (3).

## Patentansprüche

1. Ausgießer für tragbare Behälter, mit einem Tragteil für einen Flüssigkeit enthaltenden Behälter und einem kappenartigen Teil (4),_{.}der mit einem Gießsporn versehen ist, welcher zum Durchdringen des Deckels eines Flüssigkeit enthaltenden, im Tragteil gahaltenen Behälters betätigbar ist, wobei der Tragteil durch einen Fußteil (1), der zur Aufnahme .des Unterteiles des Flüssigkeitsbehälters eingerichtet ist, und durch eine Säule (3) gebildet ist, die mit dem Fußteil (1) verbunden ist und an welcher der kappenartige Teil (4) befestigt ist, dadurch gekennzeichnet, daß der Fußteil (1) einerseits und der kappenartige Teil (4) anderseits je eine tiefe Ausnehmung (2) aufweisen, um einerseits den Unterteil und anderseits den Oberteil des Behälters aufzunehmen und zu umgeben.

2. Ausgießer nach Anspruch 1, dadurch gekennzeichnet, daß die Säule (3) in etwa daumenbreitem Abstand (d) vom Rand der Ausenhmung (2) des Fußteiles (1) angeordnet ist.

3. Ausgießer nach Anspruch 1 oder 2, dadurch gekennzeichnet, daß die Säule (3) eine Stärke in der Größenordnung eines Daumens aufweist.

4. Ausgießer nach einem der vorhergehenden Ansprüche, dadurch gekennzeichnet, daß der Boden der Ausnehmung (2) des Fußteiles (1) mindestens ein Loch (11) aufweist.

5. Ausgeißer nach einem der vorhergehenden Ansprüche, dadurch gekennzeichnet, daß der kappenartige Teil (4) eine gleitend gelagerte Abdeckung (14) aufweist.

6. Ausgießer nach einem der vorhergehenden Ansprüche, dadurch gekennzeichnet, daß der kappenartige Teil (4) an der Seite, wo die Flüssigkeit beim Ausgießen abrinnt, eine vorspringende Kante (10) aufweist.

7. Ausgießer nach Anspruch 5, dadurch gekennzeichnet, daß der kappenartige Teil einen Gießkanal (15) aufweist, der durch die Abdeckung (14) verschließber ist.

8. Ausgießer nach Anspruch 7, dadurch gekennzeichnet, daß der Gießkanal (15) in einen Gießschnabel (17) mündet, der durch die Abdeckung (14) verschließbar ist.

9. Ausgießer nach einem der Ansprüche 1 bis, 8, dadurch gekennzeichnet, daß Befestigungseinrichtungen (13) für den kappenartigen Teil (4) an der Säule (3) in mehreren Höhen auf der Säule (3) vorgesehen sind.

## Claims

1. Pourer, box-carrier, comprising a support portion for a box containing a liquid and a cap portion (4) equipped with a pouring spur (5) adapted to pierce the lid of a box of liquid maintained in the support portion, the support portion being constituted by a base (1) adapted to receive the bottom of a box of liquid and of a single column (3) fast with the base, to which is secured the cap portion (4), characterised in that the base (1) on the one hand and the cap portion (4) on the other hand each comprises a deep seating (2) for receiving and surrounding on the one hand the bottom of the box and on the other hand the upper portion of the box.

2. Pourer, box carrier, according to claim 1, characterised in that the single column (3) is disposed at a distance approximately of the thickness of a thumb from the edge of the seating (2) of the base (1).

3. Pourer, box carrier, according to any one of the preceding claims, characterised in that the column (3) has a thickness of the order of magnitude of the thickness of a thumb.

4. Pourer, box carrier, according to any one of the preceding claims, characterised in that the bottom of the seating (2) of the base is formed with at least one aperture (11).

5. Pourer, box carrier, according to any one of the preceding claims, characterised in that the cap portion (4) comprises a sliding screen (14).

6. Pourer, box carrier, according to any one of the preceding claims, characterised in that the cap portion (4) comprises a projecting ridge (10) at the edge (or side) where normally the liquid flows during pouring.

7. Pourer, box carrier, according to claim 5, characterised in that the cap portion (4) comprises a flow duct (15) which may be covered by the screen (14).

8. Pourer, box carrier, according to claim 7, characterised in that the flow duct (14) communicates with a pourer nose (17) block- able by the screen (14).

9. Pourer, box carrier, according to any one of claims 1 to 8, characterised in that means (13) for securing the cap portion (4) to the column (3) are provided at various levels on the column (3).
